# EUROPÄISCHE PATENTSCHRIFT

(11) **EP 0 787 880 B1**
(45) Veröffentlichungstag und Bekanntmachung des Hinweises auf die Patenterteilung: **26.05.1999**
(21) Anmeldenummer: 96115026.5
(22) Anmeldetag: 19.09.1996
(51) Int. Cl.: E06B 1/60, E06B 1/70

(54) **Höhenverstelleinrichtung für einen unteren Abschluss von Türen oder Fenstern**
Height adjusting device for a lower finishing part of doors or windows
Dispositif de réglage de hauteur pour une finition en partie inférieure de portes ou de fenêtres

(30) Priorität: 31.01.1996 DE 19603413
(43) Veröffentlichungstag der Anmeldung: 06.08.1997
(73) Patentinhaber: Willrich, Peter, 53945 Blankenheim-Reetz (DE)
(72) Erfinder: Willrich, Peter, 53945 Blankenheim-Reetz (DE)
(74) Vertreter: Castell, Klaus, Dr.-Ing.

(56) Entgegenhaltungen:
- EP-A- 0 568 949
- DE-A- 2 304 624
- DE-A- 2 803 110
- DE-U- 7 706 929
- DE-U- 9 306 995
- US-A- 3 992 833

## Beschreibung

Die Erfindung betrifft eine Höhenverstelleinrichtung für einen unteren Abschluß von Türen oder Fenstern mit einer Grundplatte, einer Gewindestange, und einer auf der Gewindestange angeordneten Mutter.

Eine derartige Höhenverstelleinrichtung ist allgemein bekannt und dient dazu, einen unteren Abschluß von Türen oder Fenstern waagerecht auszurichten. Hierzu werden meistens zwei Höhenverstelleinrichtungen auf den beiden Seiten des unteren Abschlusses angeordnet und durch Verstellen der Mutter relativ zur Gewindestange wird eine mit der Gewindestange fest verbundene obere Platte in ihrer Höhe verstellt. Diese obere Platte ist fest mit dem unteren Abschluß verbunden und kann sich nicht verdrehen. Ein Verdrehen der Mutter führt somit zu einem Verstellen der Höhe der oberen Platte und zu einer Variation der Höhe des unteren Abschlusses.

Jede Höhenverstelleinrichtung muß aber an einen speziellen unteren Abschluß angepaßt werden, da sonst die obere Platte nicht in den unteren Abschluß paßt oder dort keinen Halt findet.

Dies trifft auch für die EP-A-0 568 949 zu, in der eine Höhenverstelleinrichtung für einen unteren Abschluß von Türen mit einer Grundplatte, einer Gewindestange und einer auf der Gewindestange angeordneten Mutter beschrieben ist, wobei die Gewindestange mit der Grundplatte fest verbunden ist.

Diese Höhenverstelleinrichtung ist jedoch nur für einen speziellen unteren Abschluß geeignet, da der untere Abschluß genau an die Form der Mutter angepaßt ist. Außerdem ist nach Einbau des unteren Abschlusses ein Drehen der Mutter und somit eine Höhenverstellung nicht mehr möglich.

Der Erfindung liegt daher die Aufgabe zugrunde, eine gattungsgem. Höhenverstelleinrichtung für einen unteren Abschluß von Türen oder Fenstern so weiter zu bilden, daß sie für verschieden geformte untere Abschlüsse verwendbar ist.

Diese Aufgabe wird mit einer gattungsgem. Höhenverstelleinrichtung gelöst, bei der die Gewindestange mit der Grundplatte fest verbunden ist.

Diese Aufgabe wird mit einer Höhenverstelleinrichtung mit den Merkmalen des Patentanspruchs 1 gelöst.

Das Verbinden von Gewindestange und Grundplatte führt zu dem Vorteil, daß auf eine obere, fest mit der Gewindestange verbundene Platte verzichtet werden kann. Eine Anpassung der Höhenverstelleinrichtung an verschieden geformte untere Anschlüsse ist daher nicht mehr notwendig.

Darüber hinaus ist vorgesehen, daß auf die Gewindestange eine Hülse gesteckt ist und die Mutter zwischen Hülse und Grundplatte angeordnet ist. Auch dies erleichtert die Zugänglichkeit der Mutter und der obere Abschluß der Hülse kann ein für verschiedene untere Abschlüsse von Türen oder Fenstern passendes Auflager aufweisen.

Da die herkömmlich verwendete, obere Platte passend mit dem Profil des unteren Abschlußes zusammen wirken muß, ist die herkömmliche Höhenverstelleinrichtung nur für spezielle angepaßte Profile verwendbar. Bei der neuen Höhenverstelleinrichtung liegt der untere Abschluß hingegen auf der Mutter oder der Hülse auf und es wird somit nur ein relativ kleiner waagrechter Auflagebereich am unteren Abschluß benötigt, um mit der Höhenverstelleinrichtung zusammenzuwirken. Da ein derartiger Auflagebereich bei allen Abschlußprofilen vorhanden ist, ist die neue Höhenverstelleinrichtung universell einsetzbar und verringert den Montageaufwand beim Montieren eines unteren Abschlußes von Türen oder Fenstern wesentlich.

Vorteilhaft ist es, wenn die Höhenverstelleinrichtung eine unter dem unteren Abschluß ansetzbare Verbreiterung aufweist. Die erfindungsgemäße Höhenverstelleinrichtung ermöglicht es, daß sich während des Höhenverstellvorgangs die Mutter oder zumindest ein Teil der Mutter unterhalb der Hülse befindet und somit leicht zugänglich ist. Unabhängig von der eingestellten Höhe des unteren Abschlußes befindet sich die Mutter oder ein Teil der Mutter immer unterhalb der angesetzten Verbreiterung oder leicht zugänglich im unteren Bereich der Verbreiterung.

Vorteilhaft ist es außerdem, wenn die Oberseite der Verbreiterung eine Rasteinrichtung aufweist, um mit dem unteren Abschluß zusammenzuwirken. Eine derartige Rasteinrichtung erlaubt es, die Verbreiterung auf den unteren Abschluß aufzustecken, ohne daß eine besondere Befestigung zwischen der Verbreiterung und dem Abschluß notwendig ist. Die Rasteinrichtung ist eine einfache, schnell herstellbare Verbindung, die eine ausreichende Festigkeit mit einer hohen Flexibilität verbindet.

Eine vorteilhafte Ausführungsform sieht vor, daß die Oberseite der Verbreiterung mindestens eine flexible Zunge aufweist. Da die Verbreiterung in den meisten Fällen aus einem Kunststoffmaterial besteht, ist an ihr leicht eine Zunge anformbar, die dann bspw. mit einer Wulst an der Unterseite des Abschlußes zusammenwirkt.

Ein Ausführungsbeispiel der Erfindung ist in der Zeichnung dargestellt und wird im folgenden näher beschrieben. Es zeigt
- Figur 1: eine Höhenverstelleinrichtung in perspektivischer Darstellung,
- Figur 2: einen Schnitt durch eine eingebaute Höhenverstelleinrichtung und
- Figur 3: einen teilweise weggebrochenen Schnitt durch eine eingebaute Höhenverstelleinrichtung mit einem alternativen unteren Abschluß.

Die in Figur 1 gezeigte Höhenverstelleinrichtung 1 besteht im wesentlichen aus einer Grundplatte 2, einer mit ihr fest verbundenen Gewindestange 3, einer darauf aufgeschraubten Mutter 4 und einer darauf aufgesteckten Hülse 5.

Die Grundplatte 2 weist mehrere Bohrungen 6, 7, 8, 9 auf, die dazu dienen, die Grundplatte fest mit einer Unterlage 10 (vgl. Figur 2) zu verbinden.

Figur 2 zeigt die Verwendung der Höhenverstelleinrichtung 1 zum Verstellen der Höhe eines unteren Abschlusses 11 einer Türe, deren Türblatt 12 oberhalb des unteren Abschlusses 11 eingezeichnet ist.

Der untere Abschluß 11 hat eine Unterseite 13, die als im wesentlichen waagerechte Fläche ausgebildet ist und an der die Hülse 5 anliegt. Diese Hülse 5 ist über die Mutter 4 und die Gewindestange 3 höhenverstellbar angeordnet und somit kann durch eine Drehung der Mutter 4 der untere Abschluß 11 in seiner Höhe relativ zur Grundfläche 10 variiert werden.

Die Grundplatte 2 ist über eine Schraube 14 fest mit der Grundfläche 10 verbunden und somit bleibt bei einem Drehen der Mutter 4 die Gewindestange und die damit verbundene Grundplatte relativ zur Grundfläche 10 in Ruhe.

An der Unterseite 13 des unteren Abschlusses 11 ist eine Verbreiterung 15 angesetzt. Diese Verbreiterung 15 hat an ihrer Oberseite zwei Zungen 16 und 17, die als Rasteinrichtung mit wulstartigen Verdickungen 18, 19 an der Unterseite 13 des unteren Abschlusses 11 zusammenwirken.

Die Hülse 5 ist so lang gewählt, daß sich in eingebautem Zustand der Höhenverstelleinrichtung 1 die Mutter 4 unterhalb der Verbreiterung 15 befindet. Somit ist die Mutter 4 auch bei einer Verwendung einer Verbreiterung 15 leicht zugänglich. Mittels einem an der Mutter 4 angesetzten Schraubenschlüssel kann somit auf einfache Art und Weise der untere Abschluß 11 zusammen mit der Verbreiterung 15 entsprechend dem Pfeil 20 höhenverstellt werden.

In Figur 3 ist ein alternativer unterer Abschluß 21 gezeigt, an dem ebenfalls eine Verbreiterung 15 angesetzt ist, und die Figur zeigt deutlich, daß die erfindungsgemäße Höhenverstelleinrichtung 1 für verschiedenartigste untere Abschlüsse von Fenstern oder Türen geeignet ist.

## Patentansprüche

1. Höhenverstelleinrichtung (1) für einen unteren Abschluß (11, 21) von Türen oder Fenstern mit einer Grundplatte (2), einer Gewindestange (3) und einer auf der Gewindestange (3) angeordneten Mutter (4), wobei die Gewindestange (3) mit der Grundplatte (2) fest verbunden ist, ***dadurch gekennzeichnet, daß*** auf die Gewindestange (3) eine Hülse (5) gesteckt ist und die Mutter (4) zwischen Hülse (5) und Grundplatte (2) angeordnet ist.

2. Höhenverstelleinrichtung (1) nach Anspruch 1, ***dadurch gekennzeichnet, daß*** die Höhenverstelleinrichtung (1) eine unter dem unteren Abschluß (11, 21) ansetzbare Verbreiterung (15) aufweist.

3. Höhenverstelleinrichtung nach Anspruch 2, ***dadurch gekennzeichnet, daß*** die Oberseite der Verbreiterung (15) eine Rasteinrichtung (16, 17, 18, 19) aufweist, um mit dem unteren Abschluß (11, 21) zusammenzuwirken.

4. Höhenverstelleinrichtung nach Anspruch 3, ***dadurch gekennzeichnet, daß*** die Oberseite der Verbreiterung (15) mindestens eine flexible Zunge (16, 17) aufweist.

## Claims

1. A height adjusting device (1) for a lower finishing part (11, 21) of doors or windows, comprising a base plate (2), a threaded rod (3) and a nut (4) arranged on the threaded rod (3), with the threaded rod (3) being firmly connected to the base plate (2), characterised in that a sleeve (5) is placed over the threaded rod (3) and the nut (4) is arranged between the sleeve (5) and the base plate (2).

2. A height adjusting device (1) according to claim 1, characterised in that the height adjusting device (1) comprises a widening device (15) which can be placed below the lower finishing part (11, 21).

3. A height adjusting device according to claim 2, characterised in that the top of the widening device (15) comprises a snap-on device (16, 17, 18, 19) in order to interact with the lower finishing part (11, 21).

4. A height adjusting device according to claim 3, characterised in that the top of the widening device (15) comprises at least one flexible tab (16, 17).

## Revendications

1. Dispositif de réglage de hauteur (1) pour une finition (11, 21) en partie inférieure de portes ou de fenêtres, comprenant un socle (2), une tige filetée (3) et un écrou (4) posé sur la tige filetée (3), la tige filetée (3) étant solidarisée au socle (2), caractérisé en ce qu'une douille (5) est enfilée sur la tige filetée (3) et en ce que l'écrou (4) est intercalé entre la douille (5) et le socle (2).

2. Dispositif de réglage de hauteur (1) selon la revendication 1, caractérisé en ce que le dispositif de réglage de hauteur (1) présente un élargissement (15) applicable en dessous de la finition en partie inférieure (11, 21).

3. Dispositif de réglage de hauteur selon la revendication 2, caractérisé en ce que la face supérieure de l'élargissement (15) présente un dispositif d'engagement par déclic (16, 17, 18, 19) destiné à coopérer avec la finition en partie inférieure (11, 21).

4. Dispositif de réglage de hauteur selon la revendication 3, caractérisé en ce que la face supérieure de l'élargissement (15) présente au moins une languette souple (16, 17).
